# EUROPÄISCHE PATENTSCHRIFT

(11) **EP 1 791 511 B1**
(45) Veröffentlichungstag und Bekanntmachung des Hinweises auf die Patenterteilung: **10.11.2010**
(21) Anmeldenummer: 05782710.7
(22) Anmeldetag: 20.09.2005
(51) Int. Cl.: A61H 11/02

(54) **Massagegerät**
Massage equipment
Appareil de massage

(30) Priorität: 23.09.2004 EP 04405606
(43) Veröffentlichungstag der Anmeldung: 06.06.2007
(73) Patentinhaber: Mengotti, Livio, 7741 San Carlo (CH)
(72) Erfinder: Mengotti, Livio, 7741 San Carlo (CH)
(74) Vertreter: Troesch Scheidegger Werner AG
(86) Internationale Anmeldenummer: PCT/CH2005/000551
(87) Internationale Veröffentlichungsnummer: WO 2006/032159

(56) Entgegenhaltungen:
- EP-A- 1 064 902
- WO-A-01/28487
- DE-U1- 8 912 399
- US-A- 1 730 687
- US-A- 2 441 394
- US-B1- 6 383 154

## Beschreibung

Die vorliegende Erfindung betrifft ein Massagegerät nach dem Oberbegriff von Anspruch 1.

Mit dem Massagegerät ist ein Verfahren zum Verbessern des Entspannungs- und/oder Einschlafverhaltens durchführbar.

Eine Vielzahl von Massagegeräten ist derzeit bekannt. So ist in FR-1 564 508 ein Massagegerät mit einer von einer Handbohrmaschine angetriebenen Kurbelwelle beschrieben, auf deren zueinander versetzt angeordneten Kurbeln die beiden Enden eines Massagebandes drehbar befestigt sind.

Die DE-511 051 offenbart einen Antrieb für ein Band-Massage-Gerät mit einer angetriebenen Welle, an deren freien Ende ein konzentrisch mit der Wellenachse angeordneter scheibenförmiger Verbindungskörper befestigt ist. Eine aus miteinander verbundenen Kurbeln bestehende Welle erstreckt sich vom Verbindungskörper nach aussen. Auf die stufenförmig angeordneten Kurbeln wird beim Massieren ein Band gelegt.

Die US-2 441 394 offenbart ein Massagegerät mit einer Antriebsvorrichtung, von der sich zwei zickzackförmige Wellen in entgegen gesetzte Richtungen nach aussen erstrecken. Um die einzelnen Wellenarme sind Verbindungsringe angeordnet, die entweder direkt oder über eine aus mehreren miteinander verbundenen Ringen bestehende Jocheinheit mit Gurten verbunden sind, welche um den Körper eines Patienten zu legen sind. Bei Rotation der Zickzack-Wellen um deren Längsachsen gleiten die Verbindungsringe zwischen den beiden Enden der einzelnen Wellenarme hin und her, wobei als Folge dieses Hin- und Hergleitens die Gurten abwechselnd mit Zug beaufschlagt und wieder entspannt wird.

Die US-6 383 154 B1 offenbart ein Massagegerät mit einem Verstellmechanismus, welcher es erlaubt, die Massagestärke des Geräts entsprechend den individuellen Bedürfnissen einstellen zu können. Dies wird dadurch erreicht, dass die Exzentrizität eines Exzenterstabs, auf welchem Bandaufnehmer angebracht werden können, mittels Schaltrad verschieden gross einstellbar ist. Des Weiteren weist das beschriebene Massagegerät zwei Massagebänder auf, damit sich zwei Personen gleichzeitig am Massagegerät betätigen können.

Bekannte Massagegeräte haben als Ziel die Kräftigung der Muskulatur und die Entfernung der Fettgewebe.

Diese bekannten Massagegeräte weisen verschiedene Nachteile auf. Eine Massage ist nur in stehender oder sitzender Position möglich. Dies ist anstrengend, insbesondere für Personen mit Steh- und Sitzbeschwerden oder Verletzungen. Da im Stehen und Sitzen bestimmte Muskeln bzw. Muskelgruppen angespannt werden, können diese nicht im entspannten Zustand durch das Massageband massiert werden. Wegen der Position der Person, wegen der hohen Schwingungsfrequenz und wegen des verursachten Lärms ist die Möglichkeit des richtigen Entspannens und Einschlafens nicht gegeben (DE-202 07 415 U1).

Zwar sind andere Massagegeräte bekannt, welche die Behandlung von Patienten in liegender Stellung ermöglichen. Diese weisen jedoch den Nachteil auf, dass die als Antriebe verwendeten Elektromotoren auf einem aufwendigen beweglichen Gestell montiert sind, die nur mit speziellen Liegeflächen oder in Verbindung mit einer Badewanne verwendbar sind. Ferner sind sie mit einem unwirtschaftlich grossen Aufwand an Hilfs- und Zusatzeinrichtungen hergestellt (US-2 256 534, DE-24 57 074, DE-14 91 604).

Aus zahlreichen medizinischen Veröffentlichungen, aber auch aus dem täglichen Leben ist es bekannt, dass immer mehr Menschen unter Einschlafstörungen leiden und nicht den richtigen Weg zu einer Entspannung finden. In zunehmendem Masse werden in den zivilisierten Ländern Medikamente zur Entspannung in Form von Schlaftabletten eingenommen, obwohl ihre Nebenwirkungen umstritten sind und ihre Wirksamkeit mit zunehmender Gewöhnung nachlässt. Auch ist es bekannt, dass viele Störungen, wie beispielsweise unlokalisierte Schmerzen, Verspannungen, Vitalitätsverlust, Stress, RLS-(Restless Legs Syndrom), Herz-, Kreislauf- und Verdauungsprobleme zum grossen Teil auf Entspannungs- und Schlafstörungen zurückzuführen sind.

Es ist daher Aufgabe der vorliegenden Erfindung, ein Massagegerät anzugeben, das ohne medikamentöse Hilfen allein durch äussere Einwirkung den schmerzgeplagten oder schlafsuchenden Menschen hilft.

Diese Aufgabe wird durch die kennzeichnenden Merkmale von Anspruch 1 gelöst. Vorteilhafte Ausgestaltungen der Erfindung sind in weiteren Ansprüchen angegeben.

Das erfindungsgemässe Massagegerät wirkt auf eine liegende Person ein, die in einem gewöhnlichen Bett oder auf einem gewöhnlichen Sofa liegen kann. Ein eventuelles gleichzeitiges Abspielen von Meditationsmusik kann dabei von Vorteil sein. Das Gestell des Massagegerätes ist sehr einfach gehalten, und die Fussplatte kann unter ein normales Bett oder ein normales Sofa eingeführt werden. Die auf- und abgehenden, gleichzeitig rotierenden Bewegungen des Bandes sind langsam, leise und eventuell mit sanfter Musik synchronisiert. Das Band kann in einfacher Weise unter den Körper eingeführt und auf die schwingende Welle eingehängt werden. Die schwingende Welle hat mindestens zwei, um 180° versetzte Exzenter, und erzeugt so zusammen mit dem Band eine sich ausbreitende sinusförmige Welle im Körper. Werden vier Exzenter verwendet, so sind diese vorzugsweise um 90° versetzt.

Bei dem Verfahren zum Verbessern des Entspannungs- und/oder Einschlafverhaltens mittels dem erfindungsgemässen Massagegerät zur Behandlung eines Patienten in liegender Stellung wird ein Band des Massagegerätes zum Massieren und Entspannen der Körperteile von einem Antriebsaggregat auf einem höhenverstellbaren einfachen Gestell auf- und abbewegt und gleichzeitig rotiert. Dabei wird eine vom Benutzer einstellbaren Schwingungsfrequenz zwischen 20 und 300 Umdrehungen pro Minute gewählt, die eventuell mit dem Takt einer Meditationsmusik synchronisiert wird. Das Gestell weist eine Fussplatte auf, die - eventuell mit Rädern - unter ein normales Bett oder ein normales Sofa eingeführt werden kann und von einer auf einer Seite oder auf beiden Seiten offenen Welle mit 180° bzw. 90° versetzten Exzentern, auf denen mehrere Bandaufnehmer eingehängt werden können, durch die das Band gleiten kann, um die Kräfte auf den Körperteilen gleichmässig zu verteilen.

Beispielsweise ist im vertikalen Teil des Gestells eine Feder eingebaut, die die Höhe in einem gewissen Bereich automatisch anpasst, um den Wirkungsbereich des Schwingungsbandes an dem liegenden Benutzer anzupassen und je nach Einstellhöhe des Schwinggerätes die Intensität der Massage bestimmt.

Beispielsweise ist die Behandlungszeit durch einen Timer, der auch Strom für eine Musikanlage liefert, einstellbar.

Beispielsweise kann die Synchronisation der Schwingungsfrequenz des Massagegerätes mit der gewählten Meditationsmusik durch eine elektronische Vorrichtung automatisch gewährleistet werden.

Die Erfindung weist die folgenden Vorteile auf:
Wenn das Band um die Beine und um die Arme gelegt wird, kann ein angenehmes und nicht anstrengendes Laufen simuliert werden. Die Geräusche werden auf das absolute Minimum reduziert, damit man sich bei sanfter Meditationsmusik optimal auf einen tiefen, erholsamen Schlaf einstimmen kann. Die Maschine stört ausserdem keine andere Person (z.B. den Partner im Schlafzimmer, oder den benachbarten Patienten im Spital, oder die Gäste im Entspannungsraum eines Wellness-Hotels). Das rhythmische Auf- und Abbewegen des Körperteils durch das Band versetzt den Körper in Schwingung. Als Folge wird der Stoffwechsel aktiviert, der Lymphabfluss gefördert und die Organe stimuliert. Ein spürbarer Vitalisierungseffekt und Entspannungseffekt ist die Folge.

Das Massagegerät ist so konzipiert, dass jeder Körperteil, unabhängig der Grösse der Person, in fein abgestimmte Schwingungen versetzt werden kann, und dies für jeden Teil von den Füssen beginnend, sich über den gesamten Körper hinweg erstreckend bis hin zum Kopf. Mit dem Gerät kann man somit eine Ganzkörpermassage durchführen, welche die Durchblutung und Blutzirkulation anregt, die Nacken- und Rückenmuskulatur durch gezielte Stimulation stärkt, Verspannungen und Blockaden löst und sowohl den Energiefluss als auch den Kreislauf anregt.

Man kann beispielsweise Beine, Bauch, Hinterteil, Arme, Oberkörper und Hals gleichmässig und gleichzeitig rhythmisch bewegen und massieren, und dies in unterschiedlichsten bequemen Positionen (liegend auf dem Bauch, auf dem Rücken oder seitwärts). Es handelt sich bei dieser Methode also um eine absolut belastungsfreie rhythmische Schwingungsbewegung des Körpers, die auch für Patienten mit verletzten Körperteilen, die nicht belastet werden dürfen, geeignet ist. Die Schwingungsfrequenz des Bandes ist einstellbar, kann mit dem Rhythmus einer ausgewählten Musik synchronisiert werden und soll von der benutzenden Person solange verändert werden, bis sie diese als besonders angenehm empfindet.

Das Massagegerät ermöglicht das Massieren und Entspannen des menschlichen Körpers in horizontaler Lage auf einem Bett oder auf einer ähnlichen Fläche. Mit diesem Verfahren wird auf benachbarte Teile des Körpers eine auf- und abgehende, gleichzeitig rotierende und massierende Bewegung übertragen, die mit einer regulierbaren Frequenz durchgeführt wird, eventuell in Harmonie mit einer selbst gewählten Meditationsmusik. Die gegenläufigen Schwingungsbewegungen werden mittels einem Elektromotor und einem dazugehörigen Band erreicht und bilden aufgrund ihrer harmonisierenden Wirkung die Grundlage für ein richtiges Entspannen und einen erholsamen Schlaf. Die Körperteile bewegen sich dabei rhythmisch und harmonisch. Auch die inneren Organe werden bewegt und in Schwung gebracht. So lösen sich, auf eine bequeme Art, Blockaden, Verspannungen und Stress. Begleitet durch gleich getaktete Meditationsmusik wird der Gedanken- und Gefühlsbereich sowie der physische Körper beruhigt und harmonisiert, so dass es wohltuend für den Körper und erquickend für die Seele ist.

Nachfolgend werden Ausführungsbeispiele der vorliegenden Erfindung anhand von Zeichnungen beschrieben. Es zeigen:
- Fig. 1: eine schematische Darstellung des Schwingungsgerätes mit Massageband und Haltevorrichtung in Seitenansicht;
- Fig. 2: das Ausführungsbeispiel gemäss Fig. 1 in Stirnansicht mit getrenntem Massageband;
- Fig. 3: eine Darstellung eines Ausführungsbeispiels der Erfindung von oben mit einem liegenden Benutzer auf einer horizontalen Fläche;
- Fig. 4: ein Ausführungsbeispiel der Erfindung mit in verschiedenen Abständen zur Wellenachse positionierbaren Exzenterscheiben, in Seitenansicht, in schematischer Darstellung; Fig. 5 die Anordnung gemäss Fig. 4, in Stirnansicht, in schematischer Darstellung; und
- Fig. 6: ein bei der Anordnung gemäss Fig. 4 verwendetes Massageband.

Das Schwingungsband 1 wird durch eine Antriebseinheit 2 in Schwingung versetzt. Diese Antriebseinheit 2 ist vorzugsweise im oberen Bereich eines aus einer Standfussplatte 3 (evtl. mit Lenkrollen mit Totalfeststeller) herausführenden Stützrohrs 4 angeordnet. Erfindungsgemäss muss das Rohr in seiner Lage (Länge und/oder Winkelstellung) verändert werden können, um den Wirkungsbereich des Schwingungsbandes dem liegenden Benutzer anzupassen. Die mögliche vertikale Längenänderung ist durch den vertikalen Pfeil 5 angedeutet. Im Stützrohr 4 ist ein ineinander schiebbares Stützrohr 6 eingeführt, deren vertikale Position durch eine drehbare Feststelleinrichtung 7 verschoben werden kann. Dies kann mittels einem mit dem Stützrohr 4 fest gelagerten Zahnrad, das in eine mit dem Stützrohr 6 festgemachte Zahnstange 8 eingreift, erreicht werden. Beim Drehen der Feststelleinrichtung 7 wird die Höhe der Antriebseinheit 2 eingestellt. Zusätzlich im Stützrohr 6 ist ein ineinander schiebbares Stützrohr 9 eingeführt, das durch eine Feder 10 mögliche kleine Bewegungen des Benutzers aufnehmen kann. Ausserdem kann man mit der Regulierung der Höhe, die Kraft mit der die Massagen durchgeführt werden, einstellen.

In einer weiteren Ausführungsform der vorliegenden Erfindung ist es vorgesehen, dass die Höhenverstellung mit Hilfe eines elektrischen Antriebes (in den Fig. nicht dargestellt) vorgenommen wird.

Der Antriebsmotor 2, der von an sich bekannter Bauart sein kann (z.B. Elektromotor, Gleichstrom 24 V, 100 VA, max. 1500 Umdrehungen/Minute) treibt über ein Zahn- oder Keilriemenrad einen Zahn- oder Keilriemen 11, der ein grösseres Zahn- oder Keilriemenrad bewegt, das auf die doppelt gelagerte Welle 12 fest montiert ist.

Vorteilhafterweise sind die Zahn- und Keilriemenräder aus Kunststoff gefertigt, weil sie einen geräuscharmen Lauf und wartungsfreien Einsatz gewährleisten. Die Reduktion der Tourenzahl ist durch das Verhältnis der zwei Zahn- oder Keilriemenräder gegeben und sollte etwa 1:5 sein. Es besteht somit die Möglichkeit, die in diesem Beispiel max. 1500 Umdrehungen pro Minute von der Motorwelle 2 auf etwa 300 Umdrehungen pro Minute auf die Welle 12 zu übertragen. Der Spannungsregler 24, zusammen mit dem Transformator und dem Gleichrichter 25, liefert den richtigen Strom zum Elektromotor 2. Das Verstellen der Schwingungsfrequenz des Bandes geschieht durch Verstellen der elektrischen Spannung mit dem Spannungsreglerknopf 26. Die Welle 12 ist in den Lagerschilden mit Rillenkugellager 13, 14 drehbar gelagert und besitzt vier in regelmässigen Abständen, jeder um 90°oder 180° gegeneinander versetzten Exzenter 15, 16, 17, 18. Vorzugsweise sind bei der Verwendung von vier Exentern diese 90° versetzt, währenddem bei der Verwendung von zwei Exzentern diese 180° versetzt sind.

Bei einer weiteren Ausführungsform der vorliegenden Erfindung ist es vorgesehen, den Spannungsreglerknopf 26 auf einem Handschalter zu montieren, der mit oder ohne Kabel mit der entsprechenden Steuereinheit wirkverbunden ist.

Auf die vier Exzenter gemäss Fig. 1 bzw. 2 werden die vier Bandaufnehmer 19, 20, 21, 22 eingehängt. Das Band 1 kann durch die vier Bandaufnehmer gleiten und bildet vier in sich geschlossene Schleifen. Mit dieser Lösung ist gewährleistet, dass die Kräfte auf den Körperteilen gleichmässig verteilt sind. Die beiden Enden des Bandes sind so zusammengeführt, dass man es je nach Gebrauch verlängern oder verkürzen kann.

Vor der Behandlung kann der Benutzer das Band um die zu massierenden gewünschten Körperteile nach eigenem Belieben anlegen, dann die Bandaufnehmer auf die Exzenter einhängen, die Höhe einstellen und die Antriebseinheit 2 mit dem Startknopf 23 starten. Durch den Spannungsregler 26, der die Spannung vor dem Transformator und Gleichrichter 25 regelt, kann er die gewünschte Frequenz einstellen, und durch den Timer 27 kann er die gewünschte Behandlungszeit einstellen.

Fig. 4 zeigt ein weiteres erfindungsgemässes Massagegerät bei dem die Exzenterscheiben 32, 32' in verschiedenen Abständen zur Wellenachse WA positionierbar sind. Das Massagegerät M weist eine höhenverstellbare Tragsäule T auf, die sich von einem auf einer Stellfläche aufzusetzenden Fuss 3 aufwärts erstreckt und die ein erstes Stützrohr 4 umfasst, aus dem ein zweites Stützrohr 6 in vertikaler Richtung teleskopisch ausfahrbar und in frei wählbarer Position bezüglich des ersten Stützrohres 4 fixierbar ist. Am oberen Ende des zweiten Stützrohrs 6 setzt eine bogenförmig gekrümmte Tragstange 29 an, an deren freien Ende ein Gehäuse 28 befestigt ist, in welchem ein (nicht dargestellter) Elektromotor sowie ein (nicht dargestelltes) Zahnriemengetriebe zur Übertragung der Antriebsleistung des Elektromotors auf die Welle 12 untergebracht sind.

Die Welle 12 erstreckt sich im Inneren des Gehäuses 28, aus dem sie mit ihren beiden Enden 120 und 120' herausragt. Am äusseren freien Ende 120 der Welle 12, welches aus der von der Tragsäule T wegweisenden äusseren Stirnseite 30 des Gehäuses 28 in den Raum ragt, ist eine äussere Schwingungseinheit S vorgesehen und am inneren freien Ende der Welle 120', welches aus der der Tragsäule T zugewandeten inneren Stirnseite 30' des Gehäuses 28 in den Raum ragt, ist eine innere Schwingungseinheit S' vorgesehen.

Die äussere Schwingungseinheit S umfasst eine konzentrisch mit der Wellenachse WA angeordnete und mit der Welle 12 fest verbundene äussere Befestigungsscheibe 34 sowie eine auf einem äusseren Schraubenbolzen 33 angeordnete und fest mit letzterem verbundene äussere Exzenterscheibe 32.

In der äusseren Befestigungsscheibe 34 verlaufen mehrere mit einem Innengewinde versehene äussere zylindrische Öffnungen 31 (von denen in Fig. 4 nur eine dargestellt ist).

Die analog zur äusseren Schwingungseinheit S ausgebildete innere Schwingungseinheit S' umfasst eine innere Befestigungsscheibe 34' sowie eine auf einem inneren Schraubenbolzen 33' angeordnete und fest mit letzterem verbundene innere Exzenterscheibe 32'. In der inneren Befestigungsscheibe 34' verlaufen mehrere mit einem Innengewinde versehene innere zylindrische Öffnungen 31' (von denen in Fig. 4 ebenfalls nur eine dargestellt ist). Die Achsen der äusseren und inneren zylindrischen Öffnungen 31, 31' liegen parallel zur Wellenachse WA.

Die Schraubenbolzen 33, 33' greifen mit einem Aussengewinde versehen in die Innengewinde der zylindrischen Öffnungen 31, 31' ein und lassen sich auf den vom Gehäuse 28 wegweisenden Stirnseiten 35, 35' der äusseren Befestigungsscheiben 34, 34' in die zylindrischen Öffnungen 31, 31' ein- und ausschrauben.

Auf die jeweils parallel zu den Befestigungsscheiben 34, 34' und exzentrisch zur Wellenachse angeordneten Exzenterscheiben 32, 32' werden die in Fig. 6 dargestellten Bandaufnehmer 36, 37 eingehängt, die mit schlitzartigen Führungsöffnungen versehen sind, durch welche ein als geschlossene Schleife ausgebildetes Massageband aus flexiblem Material geführt wird.

Die äussere Exzenterscheibe 32 und die innere Exzenterscheibe 32' sind um 180° zirkulär zueinander versetzt angeordnet, so dass sich bei Rotation der Welle 12 die äussere und die innere Exzenterscheibe 32, 32' gegenläufig zueinander bewegen. Bewegt sich beispielsweise die innere Exzenterscheibe 32' aufwärts, so bewegt sich die äusseren Exzenterscheibe 32 abwärts.

Ferner ist die äussere Exzenterscheibe 32 im gleichen Abstand zur Wellenachse WA wie die innere Exzenterscheibe 32' angeordnet, was heisst, dass die äussere Exzenterscheibe 32 die gleiche Exzentrizität wie die innere Exzenterscheibe 32' besitzt. Es hat sich gezeigt, dass die Massageresultate besonders gut sind, wenn beide Exzenterscheiben 32, 32' um 180° zueinander versetzt sind und hinsichtlich der Exzentrizität übereinstimmen.

Fig. 5 zeigt die Anordnung gemäss Fig. 4 in Stirnansicht. Die äusseren zylindrischen Öffnungen 31 sind in verschiedenen Abständen zum Mittelpunkt der äusseren Befestigungsscheibe 34 und mithin in verschiedenen Abständen zur Wellenachse WA angeordnet.

Je nach dem in welche der zylindrischen Öffnung 31 man den mit der äusseren Exzenterscheibe 32 versehenen äusseren Schraubenbolzen 33 befestigt, kann man die äussere Exzenterscheibe 32 in unterschiedlichen Abständen zur Wellenachse WA positionieren und somit die Exzentrizität der äusseren Exzenterwelle 32 variieren.

Im gezeigten Ausführungsbeispiel sind die äusseren zylindrischen Öffnungen 31 auf einer spiralförmig um den Mittelpunkt der äusseren Befestigungsscheibe 34 verlaufenden Linie angeordnet. Grundsätzlich sind jedoch auch andere Anordnungen für die äusseren zylindrischen Öffnungen 31 denkbar.

Die in Fig. 5 nicht ersichtlichen inneren zylindrischen Öffnungen 31' sind ebenfalls in verschiedenen Abständen zum Mittelpunkt der inneren Befestigungsscheibe 34' angeordnet, wobei vorzugsweise zu jeder äusseren zylindrischen Öffnung 31 eine um 180 ° zirkulär zu letzterer versetzte innere zylindrische Öffnung 31' mit gleichem Abstand zur Wellenachse WA existiert. Damit kann man die Exzenterscheiben 32, 32' bei wählbarem Abstand zur Wellenachse WA paarweise so an den Befestigungsscheiben 34, 34' befestigen, dass sie um 180° zueinander versetzt sind und gleichzeitig hinsichtlich ihrer Exzentrizität übereinstimmen, was - wie oben angesprochen - zu besonders guten Massageresultaten führt.

Selbstverständlich können die Exzenterscheiben 32, 32' auch durch andere als in den Ausführungsbeispielen gezeigten Mittel an den Befestigungsscheiben 34, 34'lösbar befestigt werden.

So ist es denkbar, an den Befestigungsscheiben 34, 34' Zapfen zu befestigen, die von den Stirnflächen der Befestigungsscheiben abstehen und mit einem Aussengewinde versehen sind, während die Exzenterscheiben mit einem zu den Aussengewinde der Zapfen komplementären Innengewinde versehen werden können.

Unabhängig vom bisher gesagten wird die folgende Erfindung offenbart:
Ein Massagegerät umfasst eine von einem Antriebsmotor angetriebene Welle, die über mindestens zwei exzentrisch zur Wellenachse angeordneten und an der Welle gelagerten Bandaufnehmer mit einem Massageband in Wirkverbindung steht. Das Massagegerät umfasst Mittel, mit denen der Abstand zwischen einerseits einer Lagerung eines Bandaufnehmers und andererseits der Wellenachse verstellbar ist.

Beispielsweise ist die Lagerung als exzentrisch zur Wellenachse angeordnete, mit der Welle verbundene Exzenterscheibe ausgebildet, auf der ein Bandaufnehmer eingehängt ist.

Beispielsweise ist mit der Welle ein Befestigungsorgan verbunden, an welchem die Exzenterscheibe in verschiedenen Abständen zur Wellenachse lösbar befestigbar ist.

Beispielsweise weist das Befestigungsorgan mit einem Innengewinde versehene zylindrische Öffnungen auf, die in verschiedenen Abständen zur Wellenachse angeordnet sind und deren Achsen jeweils parallel zur Wellenachse angeordnet sind, wobei die Exzenterscheibe auf einem mit einem zu dem Innengewinde komplementären Aussengewinde versehenen Schraubenbolzen angeordnet ist.

Beispielsweise ist das Massageband durch Führungsöffnungen an mehreren Bandaufnehmern hindurchgeführt und zu einer Schleife geschlossen.

Beispielsweise ist die Drehzahl, mit der die Welle um ihre Längsachse rotiert, mit dem Antriebsmotor einstellbar.

Beispielsweise ist eine Musikanlage vorgesehen.

Beispielsweise ist die Drehzahl der Welle zur Musik von der Musikanlage synchronisierbar.

Beispielsweise ist die Betriebszeit des Antriebsmotors und/oder der Musikanlage durch einen Timer einstellbar.

In einer Ausführungsform ist eine z.B. höhenverstellbare Tragsäule vorgesehen, mit welcher eine die Welle und den Antriebsmotor umfassende Antriebseinheit verbunden ist.

Beispielsweise ist in der Tragsäule ein Stützrohr nach oben verschiebbar gelagert, wobei unterhalb des Stützrohrs eine Feder vorgesehen ist, die mit Kraftrichtung nach oben auf das Stützrohr einwirkt.

Unabhängig vom bisher gesagten wird im Folgenden eine weitere Ausführungsvariante offenbart:
Ein Massagegerät umfasst eine von einem Antriebsmotor angetriebene Welle, die über exzentrisch zur Wellenachse angeordnete und an der Welle gelagerte Bandaufnehmer mit einem Massageband in Wirkverbindung steht. Am Massagegerät ist eine Musikanlage, wie z.B. ein CD-Abspielgerät, ein Tonbandgerät oder dergleichen, vorhanden. Es sind Mittel, beispielsweise in Form einer bekannten elektronischen Steuereinrichtung vorgesehen, mit denen die Drehzahl der Welle zur Musik von der Musikanlage synchronisierbar ist.

Beispielsweise ist die Drehzahl der Welle zur Musik von der Musikanlage synchronisierbar.

Beispielsweise ist die Betriebszeit des Antriebsmotors und/oder der Musikanlage durch einen Timer einstellbar.

Beispielsweise ist das Massageband durch Führungsöffnungen an mehreren Bandaufnehmern hindurchgeführt und zu einer Schleife geschlossen.

Beispielsweise ist die Welle mit exzentrisch zur Wellenachse angeordneten Exzenterscheiben verbunden, auf welchen die Bandaufnehmer eingehängt sind.

Beispielsweise sind Mittel vorgesehen, mit denen die Exzentrizität mindestens einer der Exzenterscheiben verstellbar ist.

Beispielsweise ist mit der Welle ein Befestigungsorgan verbunden, an welchem die mindestens eine Exzenterscheibe in verschiedenen Abständen zur Wellenachse lösbar befestigbar ist.

Beispielsweise weist das Befestigungsorgan mit einem Innengewinde versehene zylindrische Öffnungen auf, die in verschiedenen Abständen zur Wellenachse angeordnet sind und deren Achsen jeweils parallel zur Wellenachse angeordnet sind, wobei die mindestens eine Exzenterscheibe auf einem mit einem zu dem Innengewinde komplementären Aussengewinde versehenen Schraubenbolzen angeordnet ist.

In einer Ausführungsform ist eine beispielsweise höhenverstellbare Tragsäule vorgesehen, mit welcher eine die Welle und den Antriebsmotor umfassende Antriebseinheit verbunden ist.

Beispielsweise ist in der Tragsäule ein Stützrohr nach oben verschiebbar gelagert, wobei unterhalb des Stützrohrs eine Feder vorgesehen ist, die mit Kraftrichtung nach oben auf das Stützrohr einwirkt.

Unabhängig vom bisher gesagten wird im Folgenden noch eine weitere Ausführungsvariante offenbart:
Ein Massagegerät umfasst eine von einem Antriebsmotor angetriebene Welle, die über exzentrisch zur Wellenachse angeordnete und an der Welle gelagerte Bandaufnehmer mit einem Massageband in Wirkverbindung steht. Das Massageband ist durch Führungsöffnungen an mehreren Bandaufnehmern hindurchgeführt und zu einer Schleife geschlossen.

Beispielsweise ist die Welle mit exzentrisch zur Wellenachse angeordneten Exzenterscheiben verbunden, auf welchen die Bandaufnehmer eingehängt sind.

Beispielsweise ist die Drehzahl, mit der die Welle um ihre Längsachse rotiert, mit dem Antriebsmotor einstellbar.

Beispielsweise ist eine Musikanlage vorgesehen.

Beispielsweise ist die Drehzahl der Welle zur Musik von der Musikanlage synchronisierbar.

Beispielsweise ist die Betriebszeit des Antriebsmotors und/oder der Musikanlage durch einen Timer einstellbar.

Beispielsweise sind Mittel vorgesehen mit denen die Exzentrizität mindestens einer der Exzenterscheiben verstellbar ist.

Beispielsweise ist mit der Welle ein Befestigungsorgan verbunden, an welchem die mindestens eine Exzenterscheibe in verschiedenen Abständen zur Wellenachse lösbar befestigbar ist.

Beispielsweise weist das Befestigungsorgan mit einem Innengewinde versehene zylindrische Öffnungen auf, die in verschiedenen Abständen zur Wellenachse angeordnet sind und deren Achsen jeweils parallel zur Wellenachse angeordnet sind, wobei die mindestens eine Exzenterscheibe auf einem mit einem zu dem Innengewinde komplementären Aussengewinde versehenen Schraubenbolzen angeordnet ist.

In einer Ausführungsform ist eine beispielsweise höhenverstellbare Tragsäule vorgesehen, mit welcher eine die Welle und den Antriebsmotor umfassende Antriebseinheit verbunden ist.

Beispielsweise ist in der Tragsäule ein Stützrohr nach oben verschiebbar gelagert, wobei unterhalb des Stützrohrs eine Feder vorgesehen ist, die mit Kraftrichtung nach oben auf das Stützrohr einwirkt.

Bei allen erwähnten Ausführungsvarianten ist denkbar, dass die Höhenverstellbarkeit mit Hilfe eines Antriebes, der beispielsweise ein Elektromotor sein kann, erfolgt.

## Patentansprüche

1. Massagegerät mit einer Welle (12), die von einem Antriebsmotor (2) angetrieben wird, und die über exzentrisch zur Wellenachse (WA) angeordnete und an der Welle gelagerte Bandaufnehmer (19, 20, 21, 22) mit einem Massageband (1) in Wirkverbindung steht, wobei die Welle (12) mit exzentrisch zur Wellenachse (WA) angeordneten, paarweise zueinander versetzten Exzenterscheiben (15, 16, 17, 18, 32, 32') verbunden ist, auf welchen die Bandaufnehmer (19, 20, 21, 22) eingehängt sind, **dadurch gekennzeichnet, dass** das Massageband (1) durch Führungsöffnungen an mehreren Bandaufnehmern (19, 20, 21, 22) gleitend hindurchgeführt und zu einer Schleife geschlossen ist.

2. Massagegerät nach Anspruch 1, **dadurch gekennzeichnet, dass** die Exzenterscheiben (15, 16, 17, 18, 32, 32') paarweise um 90° oder 180° zueinander versetzt sind.

3. Massagegerät nach Anspruch 1 oder 2, **dadurch gekennzeichnet, dass** die Drehzahl, mit der die Welle (12) um ihre Längsachse rotiert, mit dem Antriebsmotor (2) einstellbar ist.

4. Massagegerät nach einem der Ansprüche 1 bis 3, **dadurch gekennzeichnet, dass** eine Musikanlage vorgesehen ist.

5. Massagegerät nach Anspruch 4, **dadurch gekennzeichnet, dass** die Drehzahl der Welle (12) zur Musik von der Musikanlage synchronisierbar ist.

6. Massagegerät nach einem der Ansprüche 1 bis 5, **dadurch gekennzeichnet, dass** die Betriebszeit des Antriebsmotors (2) und/oder der Musikanlage durch einen Timer (27) einstellbar ist.

7. Massagegerät nach einem der Ansprüche 1 bis 6, **dadurch gekennzeichnet, dass** Mittel vorgesehen sind, mit denen die Exzentrizität mindestens einer der Exzenterscheiben (15, 16, 17, 18; 32, 32') verstellbar ist.

8. Massagegerät nach Anspruch 7, **dadurch gekennzeichnet, dass** mit der Welle (12) ein Befestigungsorgan (34, 34') verbunden ist, an welchem die mindestens eine Exzenterscheibe (15, 16, 17, 18; 32, 32') in verschiedenen Abständen zur Wellenachse (WA) lösbar befestigbar ist.

9. Massagegerät nach Anspruch 8, **dadurch gekennzeichnet, dass** das Befestigungsorgan (34, 34') mit einem Innengewinde versehene zylindrische Öffnungen (31,31') aufweist, die in verschiedenen Abständen zur Wellenachse (WA) angeordnet sind und deren Achsen jeweils parallel zur Wellenachse (WA) angeordnet sind, und dass die mindestens eine Exzenterscheibe (15, 16, 17, 18, 32, 32') auf einem mit einem zu dem Innengewinde komplementären Aussengewinde versehenen Schraubenbolzen (33, 33') angeordnet ist.

10. Massagegerät nach einem der Ansprüche 1 bis 9, **dadurch gekennzeichnet, dass** eine beispielsweise höhenverstellbare Tragsäule (T) vorgesehen ist, mit welcher eine die Welle (12) und den Antriebsmotor (2) umfassende Antriebseinheit (AE) verbunden ist.

11. Massagegerät nach Anspruch 10, **dadurch gekennzeichnet, dass** in der Tragsäule (T) ein Stützrohr (9) nach oben verschiebbar gelagert ist und dass unterhalb des Stützrohrs (9) eine Feder (10) vorgesehen ist, die mit Kraftrichtung nach oben auf das Stützrohr (9) einwirkt.

12. Massagegerät nach Anspruch 10, **dadurch gekennzeichnet, dass** in der Tragsäule (T) ein Stützrohr (9) nach oben verschiebbar gelagert ist und dass zur Verschiebung des Stützrohres (9) eine Antriebseinheit vorhanden ist.

## Claims

1. Massage apparatus with a shaft (12), which is driven by a drive motor (2), and which is operatively connected to a massage band (1) via band receiving means (19, 20, 21, 22), which are mounted on the shaft and eccentrically arranged with respect to the shaft axis (WA), whereas the shaft (12) is connected to eccentric disks (15, 16, 17, 18, 32, 32'), which are eccentrically arranged with respect to the shaft axis (WA) and pairwise offset to each other, onto which the band receiving means (19, 20, 21, 22) are hinged, **characterised in that** the massage band (1) is slidably passed through guidance openings at several band receiving means (19, 20, 21, 22) and closed to a loop.

2. Massage apparatus according to claim 1, **characterised in that** the eccentric disks (15, 16, 17, 18, 32, 32') are pairwise offset with respect to each other by 90° or 180°.

3. Massage apparatus according to claim 1 or 2, **characterised in that** the rotation speed with which the shaft (12) rotates about its axis is adjustable with the drive motor (2).

4. Massage apparatus according to one of the claims 1 to 3, **characterised in that** a music system is provided.

5. Massage apparatus according to claim 4, **characterised in that** the rotation speed of the shaft (12) is synchronisable to the music from the music system.

6. Massage apparatus according to one of the claims 1 to 5, **characterised in that** the operation duration of the drive motor (2) and/or the music system is adjustable via a timer (27).

7. Massage apparatus according to one of the claims 1 to 6, **characterised in that** means are provided with which the eccentricity of at least one of the eccentric disks (15, 16, 17, 18, 32, 32') is adjustable.

8. Massage apparatus according to claim 7, **characterised in that** the shaft (12) is connected to a fixture (34, 34') at which the at least one eccentric disk (15, 16, 17, 18, 32, 32') is removeably attachable at different distances to the shaft axis (WA).

9. Massage apparatus according to claim 8, **characterised in that** the fixture (34, 34') features cylindrical openings (31, 31') having an inside thread, which are arranged at different distances to the shaft axis (WA) and whose axes are arranged parallel to the shaft axis (WA), and that the at least one eccentric disk (15, 16, 17, 18, 32, 32') is arranged on a stud-bolt (33, 33') having an outside thread which is complementary to the inside thread.

10. Massage apparatus according to one of the claims 1 to 9, **characterised in that** a for instance height adjustable supporting column (T) is provided, with which a drive assembly, comprising the shaft (12) and the drive motor (2), is connected.

11. Massage apparatus according to claim 10, **characterised in that** a supporting tube (9) is upward movablely mounted in the supporting column (T), and that below the supporting tube (9) a spring (10) is provided, whose force acts in upward direction on the supporting tube (9).

12. Massage apparatus according to claim 10, **characterised in that** a supporting tube (9) is upward movablely mounted in the supporting column (T), and that a drive assembly is present for moving the supporting tube (9).

## Revendications

1. Appareil de massage avec un arbre (12), qui est entraîné par un moteur d'entraînement (2), et qui est relié fonctionnellement à une bande de massage (1) par des dispositifs de réception de bande (19, 20, 21, 22) étant arrangés de manière excentrique par rapport à l'axe de l'arbre (WA) et étant mis au palier à l'arbre, l'arbre (12) étant relié aux disques excentriques (15, 16, 17, 18, 32, 32') arrangées de manière excentrique décalées par paires par rapport l'une à l'autre, sur lesquelles les dispositifs de réception de bande (19, 20, 21, 22) sont accrochés, **caractérisé en ce que** la bande de massage (1) est guidée par des ouvertures de guidance de manière glissante aux plusieurs dispositifs de réception de bande (19, 20, 21, 22) et est fermé en formant un noeud.

2. Appareil de massage selon la revendication 1, **caractérisé en ce que** les disques excentriques (15, 16, 17, 18, 32, 32') sont décalées par paires de 90° ou 180° par rapport l'une à l'autre.

3. Appareil de massage selon la revendication 1 ou 2, **caractérisé en ce que** le nombre de tours, auquel l'arbre (12) tourne autour son axe longitudinal, est ajustable par le moteur d'entraînement (2).

4. Appareil de massage selon une des revendications 1 à 3, **caractérisé en ce qu'**une installation de musique est prévue.

5. Appareil de massage selon la revendication 4, **caractérisé en ce que** le nombre de tours de l'arbre (12) est synchronisable à la musique de l'installation de musique.

6. Appareil de massage selon une des revendications 1 à 5, **caractérisé en ce que** le temps de fonctionnement du moteur d'entraînement (2) et/ou de l'installation de musique est ajustable par un outil de minutage (27).

7. Appareil de massage selon une des revendications 1 à 6, **caractérisé en ce que** des moyens sont prévus auxquels l'excentricité est ajustable au moins d'une des disques excentriques (15, 17, 18, 32, 32').

8. Appareil de massage selon la revendication 7, **caractérisé en ce qu'**un organe d'attachement (34, 34') est relié à l'arbre (12), auquel au moins une disque excentrique (15, 16, 17, 18, 32, 32') est attachable de manière détachable aux distances différentes par rapport à l'axe de l'arbre (WA).

9. Appareil de massage selon la revendication 8, **caractérisé en ce que** l'organe d'attachement (34, 34') comprend des ouvertures cylindriques (31, 31') ayant un filet de vis intérieur, qui sont arrangées aux distances différentes par rapport à l'axe de l'arbre (WA) et leurs axes sont arrangés de manière parallèle par rapport à l'axe de l'arbre (WA), et qu'au moins une des disques excentriques (15, 16, 17, 18, 32, 32') est arrangée sur un boulon d'accouplement (33, 33') avec un filet de vis extérieur complémentaire au filet de vis intérieur.

10. Appareil de massage selon une des revendications 1 à 9, **caractérisé en ce** q'une colonne porteur (T) par exemple est prévue, reliée à une unité d'entraînement (AE) comprenant l'arbre (12) et le moteur d'entraînement (2).

11. Appareil de massage selon la revendication 10, **caractérisé en ce qu'**un tuyau d'appui (9) est mis au palier dans la colonne porteur (T) déplaçable vers le haut et qu'un ressort est prévu au-dessous du tuyau d'appui (9), qui agit avec force sur le tuyau d'appui vers le haut.

12. Appareil de massage selon la revendication 10, **caractérisé en ce que** le tuyau d'appui (9) est mis au palier dans la colonne porteur (T) déplaçable vers le haut et pour le déplacement du tuyau d'appui (9) une unité d'entraînement est présente.
